# EUROPÄISCHE PATENTSCHRIFT

(11) **EP 3 187 342 B1**
(45) Veröffentlichungstag und Bekanntmachung des Hinweises auf die Patenterteilung: **17.10.2018**
(21) Anmeldenummer: 16207214.4
(22) Anmeldetag: 28.12.2016
(51) Int. Cl.: B42F 7/02, B42F 21/04

(54) **SICHTHUELLE MIT ORDNUNGLEISTE UND REITERLEISTE MIT BESCHRIFTBAREN, SELBSTKLEBENDEN STREIFEN**
SLEEVE WITH ORDER STRIP AND RIDER STRIP WITH SELF-ADHESIVE STRIP WHICH CAN BE LABELLED
POCHETTE TRANSPARENTE COMPRENANT UNE BARRETTE DE CLASSEMENT ET UNE BARRETTE D'ONGLET ET DES BANDES AUTOADHÉSIVES INSCRIPTIBLES

(30) Priorität: 29.12.2015 DE 202015107138 U; 01.04.2016 DE 202016101733 U; 15.12.2016 DE 202016107041 U
(43) Veröffentlichungstag der Anmeldung: 05.07.2017
(73) Patentinhaber: Egon Heimann Stiftung, 83250 Marquartstein (DE)
(72) Erfinder: Stadler, Robert, 83250 Marquartstein (DE)
(74) Vertreter: Weissfloh, Ingo

(56) Entgegenhaltungen:
- DE-A1- 2 844 539
- FR-A- 1 186 418
- FR-A1- 2 076 055
- JP-U- S50 102 430

## Beschreibung

Sichthülle mit Ordnungsleiste und Reiterleiste oder Reiter mit beschriftbaren, selbstklebenden Streifen, die leicht rückstandsfrei wieder entfernbar sind.

In der DE 10 2012 101 838 wird eine Sichthülle beschrieben, die Papierblätter sicher und ohne Beschädigung bewahrt, Zugang zum Inhalt in der Weise bietet, dass auch mehrere übereinanderliegende Blätter problemlos gelesen und bearbeitet werden können, ohne sie herausnehmen zu müssen, dabei zugleich den Blättern genügend Halt bietet, um darin blättern und Schriftstücke bearbeiten zu können, ohne das Blätter aus der Hülle herausfallen.

Die Sichthülle zum Einlegen von Papierblättern mit einer Vorderwand oder Vorderseite und einer Rückwand oder Rückseite, die durch einen Rücken miteinander verbunden sind, der sich zwischen einer ersten und einer zweiten, der ersten etwa gegenüber angeordneten Seitenkante, in der Regel der Schmalseite, erstreckt, wobei wenigstens eine der beiden Seitenkanten nur teilweise geschlossen ist, und wobei der geschlossene Bereich bis an den Rücken heranreicht, sich auf weniger als der Hälfte der Länge der Seitenkante an dieser erstreckt und einen Klemmbereich zum Einklemmen der Papierblätter bildet, besteht aus einem transparenten Kunststoff.

Durch diese Konstruktion wird die Sichthülle in einer Weise aufklappbar, wie es der Nutzer von mehrseitigen Dokumenten gewohnt ist, nämlich von der dem Heftrand gegenüber liegenden Seite zum Heftrand hin, in der Regel von rechts nach links. Die teilweise geschlossenen Seitenkanten sorgen für Sicherheit gegen ein Herausrutschen der Blätter über die Schmalseiten hinweg, also in der Regel nach oben und unten. Der geschlossene Bereich reicht nahe an den Rücken heran oder bildet mit dem Rücken gemeinsam einen geschlossenen Winkel. Ein vollständig geschlossener Rücken ist nach der Erfindung nicht erforderlich, da dessen vorrangige Funktion darin besteht, einen Anschlag für die eingeschobenen Blätter zu bieten.

Die teilweise geschlossenen Seitenkanten erzeugen weiterhin einen Klemmbereich, indem die Vorderwand und die Rückwand so dicht einander liegen, dass sich ein enger Spalt bildet. In diesen Spalt werden die Papierblätter eingeschoben und dort gehalten.

In dieser Ausführungsform ist jedoch auf der glasklaren Vorder- und Rückseite der Sichthülle kein Ordnungssystem vorgesehen.

DE 28 44 539 A1 offenbart den Oberbegriff des Anspruchs 1.

Aufgabe der Erfindung ist es, ein Ordnungssystem für Sichthüllen oder Sichtmappen aus Kunststoff zu schaffen, welches flexibel und anpassbar an bestehende Ordnungssysteme ist und eine Wiederverwendung der Sichthüllen und Sichtmappen z. B. nach Beendigung der Archivierung ermöglicht.

Hierzu sind die Sichthüllen oder Sichtmappen am äußeren Längsrand an der Vorderseite mit einer Ordnungsleiste versehen. Die Rückseite besitzt eine Reiterleiste oder einen Reiter, der über die Ordnungsleiste der Vorderseite hinausragt. Auf die Ordnungsleiste und/oder auf die Reiterleiste bzw. den Reiter sind beschriftbare, selbstklebende Streifen anordenbar. Die selbstklebenden Streifen sind so ausgeführt, dass sie sich rückstandsfrei wieder von der Sichthülle bzw. der Sichtmappe entfernen lassen. Vorteilhaft können diese selbstklebenden Streifen in den unterschiedlichsten Farben ausgeführt sein und somit eine gute und schnelle Zuordnung in einem Ordnungssystem ermöglichen. Ebenso ist es denkbar, dass die selbstklebenden Streifen bereits bedruckte Abschnitte besitzen, die eine entsprechende Zuordnung im Ordnungssystem ermöglichen.

Die selbstklebenden Streifen können auch in einer selbstgewählten Länge gefaltet und zusammengepresst werden und damit einen nur kleinen Bereich bilden, der selbstklebend ist. Der so gefaltete selbstklebende Streifen kann mit dem verbleibenden Restklebestreifen an beliebiger Stelle auf der Sichthülle oder Sichtmappe als Marker verwendet werden.

Ein Ausführungsbeispiel der Erfindung ist in den beigefügten Zeichnungen dargestellt und werden im Folgenden näher beschrieben. Es zeigen:
Fig. 1 eine Draufsicht auf eine Sichthülle bzw. Sichtmappe auf der Vorderseite mit einer Ordnungsleiste und auf der Rückseite mit einem Reiter mit einem darauf befestigten selbstklebenden Streifen und
Fig. 2 eine Draufsicht auf eine Sichthülle bzw. Sichtmappe auf der Vorderseite mit einer Ordnungsleiste und auf der Rückseite mit einer Reiterleiste, die über die Ordnungsleiste der Vorderseite hinausragt und einem selbstklebenden Streifen auf der Reiterleiste.

Die Sichthülle 1 bzw. Sichtmappe 1 besteht aus einem gefalteten, transparenten Kunststoffblatt mit einer Vorderseite und einer Rückseite. An der Vorderseite der Sichtmappe 1 ist am äußeren Längsrand eine Ordnungsleiste 2 angeordnet. An der Rückseite, also dahinter ist am äußeren Rand eine Reiterleiste 3 oder ein Reiter 3 angeordnet. Die Reiterleiste 3 oder der Reiter 3 besitzt einen größeren Abstand zur Faltkante 5 als die Ordnungsleiste 2 zur Faltkante 5. Damit steht die Reiterleiste 4 bzw. der Reiter 4 im gefalteten Zustand der Sichthülle 1 über der Ordnungsleiste 2.

Auf der Ordnungsleiste 2 bzw. auf dem Reiter 3 oder Reiterleiste 3 ist ein beschriftbarer und selbstklebender Streifen 4 anordenbar. Dieser selbstklebende Streifen 4 besteht vorzugsweise aus einer PP-Folie und ist leicht rückstandsfrei entfernbar. Der selbstklebende Streifen 4 kann unterschiedlichste Farben besitzen und somit bestimmten Ordnungssystemen zugeordnet werden. Weiterhin können auf dem selbstklebenden Streifen 4 bedruckte Abschnitte vorgesehen sein.

Der selbstklebende und eventuell bedruckte Streifen 4 kann auch als Marker 4 an der Sichthülle 1 eingesetzt sein. Hierzu wird ein Teil des selbstklebenden Streifens 4 nach hinten gefaltet, so dass noch ein Restklebstreifen übrig bleibt. Dieser gefaltete, selbstklebende Streifen 4 ist an beliebiger Stelle an der Sichthülle 1 einsetzbar. In der Figur 1 als Marker 4 an der rechten Schmalseite dargestellt.

Der selbstklebende Streifen 4 ist rückstandsfrei entfernbar. Somit kann die Sichthülle 1 wiederkehrend verwendet werden. Es ist jedoch auch denkbar, dass auf den selbstklebenden und rückstandsfrei entfernbaren Streifen 4 weitere selbstklebende Streifen 4 aufgeklebt werden, die sich nicht rückstandsfrei entfernen lassen. Hierbei ist aber zu beachten, dass als unterster Streifen 4 ein selbstklebender, rückstandsfrei entfernbarer Streifen 4 auf die Sichthülle 1 aufgeklebt ist. Nach einer gewissen Anzahl von aufgeklebten Streifen 4 ist diese Streifenansammlung vorteilhaft zu entfernen. Dies ist durch den untersten Streifen 4 als entfernbarer Streifen 4 problemlos durchführbar.

### Zusammenstellung der Bezugszeichen

1 - Sichthülle, Sichtmappe,
2 - Ordnungsleiste
3 - Reiterleiste, Reiter
4 - selbstklebender Streifen
5 - Faltkante

## Patentansprüche

1. Sichthülle (1) oder Sichtmappe (1) aus einem durchsichtigen Kunststoff mit am äußeren Längsrand angeordneten Ordnungsleiste (2) und darüber hinausragender Reiterleiste (3) oder Reiter (3), bei der auf der Ordnungsleiste (2), Reiterleiste (3) bzw. Reiter (3) beschriftbare, selbstklebende Streifen (4) anordenbar sind, die leicht rückstandsfrei wieder entfern bar sind, **dadurch gekennzeichnet, dass** auf der Vorderwand oder Vorderseite der Sichthülle (1) oder Sichtmappe (1) die Ordnungsleiste (2) vorgesehen ist
und
auf der Rückwand oder Rückseite der Sichthülle (1) oder Sichtmappe (1) die Reiterleiste (3) oder der Reiter (3) vorgesehen ist,
und dass die Reiterleiste (3) oder der Reiter (3) nur auf der Rückwand oder Rückseite vorgesehen ist und die Ordnungsleiste (2) nur auf der Vorderwand oder Vorderseite vorgesehen ist.

2. Sichthülle (1) oder Sichtmappe (1) nach Anspruch 1,
**dadurch gekennzeichnet,**
**dass** die selbstklebenden Streifen (4) unterschiedliche Farben und/oder bedruckte Abschnitte besitzen.

3. Sichthülle (1) oder Sichtmappe (1) nach einem der vorhergehenden Ansprüche,
**dadurch gekennzeichnet,**
**dass** ein selbstklebender Streifen (4) in einer selbstgewählten Länge gefaltet ist und mit dem verbleibenden Restklebestreifen an beliebiger Stelle auf der Sichthülle (1) oder Sichtmappe (1) als Marker (4) verwendbar ist.

4. Sichthülle (1) oder Sichtmappe (1) nach einem der der vorhergehenden Ansprüche,
**dadurch gekennzeichnet,**
**dass** auf den leicht rückstandsfrei wieder entfernbaren, selbstklebenden Streifen (4) weitere einfache, selbstklebende Streifen (4) aufklebbar sind.

## Claims

1. Poly pocket (1) or poly jacket (1) made of a transparent plastic with an index strip (2) arranged on the outer longitudinal edge and a tab strip (3) or tab (3) projecting beyond it, in which a write-on self-adhesive strips (4) can be arranged on the index strip (2), tab strip (3) or tab (3), which are easily removable again without leaving residues,
**characterised in that**
the index strip (2) is provided on the front cover or front side of the poly pocket (1) or poly jacket (1) and
the tab bar (3) or the tab (3) is provided on the rear cover or back of the poly pocket (1) or poly jacket (1),
and **in that** the tab strip (3) or the tab (3) is provided only on the rear cover or rear side and the index strip (2) is provided only on the front cover or front side.

2. Poly pocket (1) or poly jacket (1) according to claim 1,
**characterised in that**
the self-adhesive strips (4) have different colours and/or printed sections.

3. Poly pocket (1) or poly jacket (1) according to one of the previous claims,
**characterised in that**
a self-adhesive strip (4) is folded to a freely selected length and can be used as a marker (4) with the remaining adhesive strip at any point on the poly cover (1) or poly jacket (1).

4. Poly pocket (1) or poly jacket (1) according to one of the previous claims,
**characterised in that**
additional simple, self-adhesive strips (4) can be affixed to the easily removable, self-adhesive strips (4) without leaving residues.

## Revendications

1. Couverture transparente (1) ou chemise transparente (1) en matière plastique transparente avec une bande de rangement (2) disposée sur le bord longitudinal extérieur et une barre d'onglets (3) ou languette (3) dépassant celle-ci, dans laquelle des bandes autocollantes (4) peuvent être disposées sur la bande de rangement (2), la barre d'onglets (3) ou la languette (3), qui peuvent être facilement retirées sans laisser de résidus,
**caractérisée en ce que**
la bande de rangement (2) est prévue sur la paroi frontale ou la face avant de la couverture transparente (1) ou de la chemise transparente (1)
et
la barre d'onglets (3) ou la languette (3) est prévue sur la paroi arrière ou à l'arrière de la couverture transparente (1) ou de la chemise transparente(1),
et **en ce que** la barre d'onglets (3) ou la languette (3) est prévue uniquement sur la paroi arrière ou le côté arrière et la bande de rangement (2) est prévue uniquement sur la paroi avant ou le côté avant.

2. Couverture transparente (1) ou chemise transparente (1) selon la revendication 1,
**caractérisée en ce que**
les bandes autocollantes (4) présentent des couleurs et/ou des sections imprimées différentes.

3. Couverture transparente (1) ou chemise transparente (1) selon l'une des revendications précédentes,
**caractérisée en ce que**
une bande autocollante (4) est pliée sur une longueur choisie par l'utilisateur et peut être utilisée comme marqueur (4) avec la bande adhésive restante à n'importe quel point de la couverture transparente (1) ou de la chemise transparente (1).

4. Couverture transparente (1) ou chemise transparente (1) selon l'une des revendications précédentes,
**caractérisée en ce que**
d'autres bandes autocollantes simples (4) peuvent être collées sur les bandes autocollantes (4) facilement détachables sans laisser de résidus.
